# EUROPÄISCHE PATENTSCHRIFT

(11) **EP 3 164 654 B1**
(45) Veröffentlichungstag und Bekanntmachung des Hinweises auf die Patenterteilung: **29.07.2020**
(21) Anmeldenummer: 15735849.0
(22) Anmeldetag: 25.06.2015
(51) Int. Cl.: F25J 3/04

(54) **VERFAHREN UND VORRICHTUNG ZUR TIEFTEMPERATURZERLEGUNG VON LUFT MIT VARIABLEM ENERGIEVERBRAUCH**
METHOD AND DEVICE FOR THE LOW-TEMPERATURE SEPARATION OF AIR AT VARIABLE ENERGY CONSUMPTION
PROCÉDÉ ET DISPOSITIF DE FRACTIONNEMENT DE L'AIR À BASSE TEMPÉRATURE À CONSOMMATION D'ÉNERGIE VARIABLE

(30) Priorität: 05.07.2014 EP 14002307
(43) Veröffentlichungstag der Anmeldung: 10.05.2017
(73) Patentinhaber: Linde GmbH, 82049 Pullach (DE)
(72) Erfinder: GOLUBEV, Dimitri, 82538 Geretsried (DE)
(74) Vertreter: Imhof, Dietmar
(86) Internationale Anmeldenummer: PCT/EP2015/001284
(87) Internationale Veröffentlichungsnummer: WO 2016/005030

(56) Entgegenhaltungen:
- EP-A1- 2 520 886
- EP-A2- 0 316 768
- DE-A1-102010 052 545
- FR-A1- 2 831 249
- US-A1- 2005 132 746

## Beschreibung

Die Erfindung betrifft ein Verfahren und eine Vorrichtung zur variablen Gewinnung eines Druckgasprodukts mittels Tieftemperaturzerlegung von Luft.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destillationssäulen-System einer solchen Anlage kann als Zwei-Säulen-System (zum Beispiel als klassisches Linde-Doppelsäulensystem) ausgebildet sein, oder auch als Drei- oder Mehr-Säulen-System. Es kann zusätzlich zu den Kolonnen zur Stickstoff-Sauerstoff-Trennung weitere Vorrichtungen zur Gewinnung hoch reiner Produkte und/oder anderer Luftkomponenten, insbesondere von Edelgasen aufweisen, beispielsweise eine Argongewinnung und/oder eine Krypton-Xenon-Gewinnung.

Bei dem Prozess wird im Rahmen einer "Innenverdichtung" ein flüssig auf Druck gebrachter Produktstrom gegen einen Wärmeträger verdampft und schließlich als innenverdichtetes Druckgasprodukt gewonnen. Diese Methode wird auch als Innenverdichtung bezeichnet. Sie dient zur Gewinnung von gasförmigem Druckprodukt. Für den Fall eines überkritischen Drucks findet kein Phasenübergang im eigentlichen Sinne statt, der Produktstrom wird dann "pseudo-verdampft". Bei dem Produktstrom kann es sich beispielsweise um ein Sauerstoffprodukt aus der Niederdrucksäule eines Zwei-Säulen-Systems oder um ein Stickstoffprodukt aus der Hochdrucksäule eines Zwei-Säulen-Systems beziehungsweise aus dem Verflüssigungsraum eines Hauptkondensators handeln, über den Hochdrucksäule und Niederdrucksäule in wärmetauschender Verbindung stehen

Gegen den (pseudo-)verdampfenden Produktstrom wird ein unter hohem Druck stehender Wärmeträger verflüssigt (beziehungsweise pseudo-verflüssigt, wenn er unter überkritischem Druck steht). Der Wärmeträger wird häufig durch einen Teil der Luft gebildet, im vorliegenden Fall von dem "zweiten Teilstrom" der verdichteten Einsatzluft.

Innenverdichtungsverfahren sind zum Beispiel bekannt aus DE 830805, DE 901542 (= US 2712738/US 2784572), DE 952908, DE 1103363 (= US 3083544), DE 1112997 (= US 3214925), DE 1124529, DE 1117616 (= US 3280574), DE 1226616 (= US 3216206), DE 1229561 (= US 3222878), DE 1199293, DE 1187248 (= US 3371496), DE 1235347, DE 1258882 (= US 3426543), DE 1263037 (= US 3401531), DE 1501722 (= US 3416323), DE 1501723 (= US 3500651), DE 253132 (= US 4279631), DE 2646690, EP 93448 B1 (= US 4555256), EP 384483 B1 (= US 5036672), EP 505812 B1 (= US 5263328), EP 716280 B1 (= US 5644934), EP 842385 B1 (= US 5953937), EP 758733 B1 (= US 5845517), EP 895045 B1 (= US 6038885), DE 19803437 A1, EP 949471 B1 (= US 6185960 B1), EP 955509 A1 (= US 6196022 B1), EP 1031804 A1 (= US 6314755), DE 19909744 A1, EP 1067345 A1 (= US 6336345), EP 1074805 A1 (= US 6332337), DE 19954593 A1, EP 1134525 A1 (= US 6477860), DE 10013073 A1, EP 1139046 A1, EP 1146301 A1, EP 1150082 A1, EP 1213552 A1, DE 10115258 A1, EP 1284404 A1 (= US 2003051504 A1), EP 1308680 A1 (= US 6612129 B2), DE 10213212 A1, DE 10213211 A1, EP 1357342 A1 oder DE 10238282 A1DE 10302389 A1, DE 10334559 A1, DE 10334560 A1, DE 10332863 A1, EP 1544559 A1, EP 1585926 A1, DE 102005029274 A1, EP 1666824 A1, EP 1672301 A1, DE 102005028012 A1, WO 2007033838 A1, WO 2007104449 A1, EP 1845324 A1, DE 102006032731 A1, EP 1892490 A1, DE 102007014643 A1, EP 2015012 A2, EP 2015013 A2, EP 2026024 A1 , WO 2009095188 A2 oder DE 102008016355 A1.

DE 102010052545 A1 zeigt ein stationäres Innenverdichtungsverfahren, bei dem ein Luftstrom im Hauptwärmetauscher angewärmt und zum Hauptluftverdichter zurückgeführt wird.

Die Erfindung betrifft insbesondere Systeme, bei denen die gesamte Einsatzluft auf einen Druck, der deutlich über dem höchsten Destillationsdruck, der im Inneren der Säulen des Destillationssäulen-Systems herrscht (im Normalfall ist dies der Hochdrucksäulendruck verdichtet wird. Solche Systeme werden auch als HAP-Prozesse bezeichnet (HAP - high air pressure). Dabei liegt der "erste Druck", also der Austrittsdruck des Hauptluftverdichters (MAC = main air compressor), in dem die Gesamtluft verdichtet wird, beispielsweise mehr als 4 bar, insbesondere 6 bis 16 bar über dem höchsten Destillationsdruck. Absolut liegt der "erste Druck" beispielsweise zwischen 17 und 25 bar. Bei HAP-Verfahren stellt der Hauptluftverdichter regelmäßig die einzige mit externer Energie angetriebene Maschine zur Verdichtung von Luft dar. Unter einer "einzigen Maschine" wird hier ein einstufiger oder mehrstufiger Verdichter verstanden, dessen Stufen alle mit dem gleichen Antrieb verbunden sind, wobei alle Stufen in demselben Gehäuse untergebracht oder mit demselben Getriebe verbunden sind.

Eine Alternative zu derartigen HAP-Verfahren stellen so genannte MAC-BAC-Verfahren dar, bei denen die Luft im Hauptluftverdichter auf einen relativ niedrigen Gesamtluftdruck verdichtet wird, zum Beispiel auf den Betriebsdruck der Hochdrucksäule (plus Leitungsverlusten). Ein Teil der Luft aus dem Hauptluftverdichter im einem mit externer Energie angetriebenen Luftnachverdichter (BAC = booster air compressor) auf einen höheren Druck verdichtet wird. Dieser Luftteil unter höherem Druck (häufig Drosselstrom genannt) liefert den Großteil der für die (Pseudo-)Verdampfung des innenverdichteten Produkts notwendige Wärme im Hauptwärmetauscher. Er wird stromabwärts des Hauptluftverdichter in einem Drosselventil oder in einer Flüssigturbine (DLE = dense liquid expander) auf den im Destillationssäulen-System benötigten Druck entspannt.

Vielfach zwingt ein schwankender Bedarf an innenverdichtetem Produkt dazu, eine Luftzerlegungsanlage auf variablen Betrieb mit variabler Druckgasproduktion auszulegen. Umgekehrt kann es sinnvoll sein, eine Luftzerlegungsanlage trotz konstanter oder im Wesentlichen konstanter Produktion variabel zu betreiben, indem verschiedene Betriebsweisen vorgesehen sind, die unterschiedlich hohen Energieverbrauch aufweisen.

Ein konkretes Beispiel für eine derartige Randbedingung ist die Lieferung von innenverdichtetem Sauerstoff (GOXIV) und gegebenenfalls weiteren gasförmigen und/oder flüssigen Produkten an einer Ethylenoxid-Produktionsanlage. Hier ist es oftmals der Fall, dass der Sauerstoff-Bedarf dem Katalysator-Zustand bei der EO-Produktion angepasst wird; er kann daher zwischen 100% und ca. 70% während der Katalysator-Lebensdauer (in der Regel um die 3 Jahre) variiert werden. Dabei ist es wesentlich, dass während dieser Zeit die Luftzerlegungsanlage ca. die gleichen Zeiten mit unterschiedlichen GOXIV-Produktmengen (zwischen 100% und ca. 70%) betrieben wird. Daher ist es wichtig, dass die Anlage nicht nur im Design-Fall mit 100% GOXIV, sondern auch in Unterlastfällen effizient betrieben wird. Diese Forderung wird noch dadurch erschwert, dass die Produktion von anderen Luftzerlegungsprodukten unabhängig vom GOXIV-Produkt ist; zum Beispiel kann der Bedarf an einem, mehreren oder allen anderen Luftzerlegungsprodukten unverändert bleiben, während die GOX-Produktion von 100 % auf etwa 70 % sinkt. Bei solchen "anderen Luftzerlegungsprodukten" kann es sich beispielsweise um ein, mehrere oder alle der folgenden Produkte handeln:
- Innenverdichtetes Stickstoffprodukt (GANIV)
- Anderes gasförmiges Druckprodukt wie zum Beispiel gasförmig aus der Hochdrucksäule entnommener Druckstickstoff (HPGAN), der gegebenenfalls in einem Stickstoffverdichter weiter verdichtet wird.
- Flüssigprodukt(e) wie flüssiger Sauerstoff, flüssiger Stickstoff und/oder flüssiges Argon.

Mit einem konventionellen MAC-BAC-Verfahren ist diese Aufgabenstellung relativ gut zu bewerkstelligen , da beide Verdichter (MAC und BAC) für funktional getrennte Aufgaben zuständig sind. Der Hauptluftverdichter liefert im Prinzip nur die Einsatzluft für die Zerlegung; der Luftnachverdichter liefert Energie für die Innenverdichtung (GOXIV, GANIV) und für die Flüssigproduktion. Beide Maschinen können dabei in der Regel zwischen 70% und 100% relativ einfach geregelt werden.

Bei einem HAP-Verfahren werden diese beiden Aufgaben (Lieferung von Zerlegungsluft und von Energie zur Innenverdichtung/Flüssigproduktion) mit einem einzigen Verdichter gelöst. Das kann zu Situationen führen, dass bestimmte Betriebsfälle außerhalb des Verdichter-Kennfeldes liegen und nicht fahrbar sind. Der Gesamtenergiebedarf einer Luftzerlegungsanlage wird nicht nur durch das GOXIV-Produkt, sondern zu einem großen Teil durch Flüssigproduktion beziehungsweise durch andere innenverdichteten Produkte bestimmt. Für die Menge der Zerlegungsluft ist das GOXIV-Produkt aber oftmals bestimmend. Wird die GOXIV-Menge deutlich reduziert, wird auch deutlich weniger Zerlegungsluft in die Anlage gefahren. Damit wird aber auch deutlich weniger Energie ins System eingetragen, was unter Umständen nicht mehr für die gewünschte Produktion von anderen Produkten (Flüssigkeiten, GANIV etc.) ausreichen kann. Um trotz der deutlich geringeren Luftmenge genügend Energie zu liefern, muss der Verdichterdruck deutlich höher gefahren werden. Dies ist aber bei einem HAP-Verfahren nur bedingt machbar, weil
a) das Maschinen-Kennfeld begrenzt ist und
b) der Auslegungsdruck für den "warmen" Anlagenteil (Vorkühlung, Adsorber etc.) darf nicht überschritten werden .

Der Erfindung liegt die Aufgabe zugrunde, ein Verfahren und eine entsprechende Vorrichtung anzugeben, welche die Vorteile von HAP-Verfahren mit einer Flexibilität zu verbinden, wie sie ähnlich bei MAC-BAC-Verfahren bekannt ist. Unter "Flexibilität" wird hier insbesondere verstanden, dass das System nicht nur bei einer bestimmten Produktionsmenge an innenverdichtetem Produkt energetisch günstig betrieben werden kann, sondern im einem relativ weiten Lastbereich bei ungefähr gleich bleibend geringem spezifischen Energieverbrauch. Dabei soll insbesondere die Produktion von anderen Luftzerlegungsprodukten gleich bleiben oder sich zumindest weniger stark als die Produktmenge des Innenverdichtungsprodukts ändern.

Diese Aufgabe wird durch die Merkmale des Patentanspruchs 1 gelöst.

Bei der Erfindung wird in dem zweiten Betriebsmodus ein Teil der Einsatzluftmenge an dem gesamten Destillationssäulen-System vorbeigeleitet. Diese Menge nimmt dann nicht an der Erzeugung des ersten Produktstroms teil, kann aber trotzdem durch die erste Turbine geleitet werden, um damit genügend Kälte zu produzieren beziehungsweise genügend Energie ins System zu liefern, um die Flüssigproduktion aufrechterhalten zu können oder mindestens relativ weniger stark zu vermindern als die Menge der ersten Druckproduktion.

Gemäß der Erfindung wird ein Teil der Einsatzluft nicht in das Destillationssäulen-System eingeleitet, sondern in den Hauptluftverdichter zurückgeführt, indem
- der mehrstufige Verdichter durch den Hauptluftverdichter,
- der erste Prozessstrom durch die gesamte Einsatzluft und
- der zweite Prozessstrom durch einen Teil des arbeitsleistend entspannten ersten Teilstroms der Einsatzluft
gebildet werden.

Die überschüssige Luft wird nicht in das Destillationssäulen-System geleitet, sondern gleich nach Entspannung in der Turbine zurück in den Wärmetauscher geführt und anschließend ohne Abdrosselung an einer passenden Stelle (zum Beispiel nach der zweiten oder dritten Stufe) des Hauptluftverdichters eingespeist. Dadurch wird die notwendige Menge an "Überschuss"-Luft nicht vom atmosphärischen Druck, sondern beispielsweise von ca. 5 bar aus verdichtet, und es wird viel Energie gespart.

Eine andere Möglichkeit (bei nicht vorhandenem Niederdruck-GAN-Verdichter) besteht darin, die überschüssige Luft ins Destillationssäulen-System zu leiten und zu trennen. Diese andere Möglichkeit ist nicht Teil der hier beanspruchten Erfindung. Dabei kann das in dieser Luftmenge vorhandene Argon gewonnen werden. Die überschüssige Sauerstoff-Menge kann dabei als Niederdruck-Sauerstoff aus der Niederdrucksäule entnommen werden und dem UN2-Strom zugeführt werden. Hier verliert man im Prinzip nur die Trennarbeit zur Gewinnung von zusätzlichen Sauerstoff-Molekülen, gleichzeitig wird aber deutlich mehr an Argon produziert.

Die variable Luftrückführung kann aber auch mit einer Stickstoffzwischeneinspeisung in einen entsprechenden Verdichter kombiniert werden, indem
- ein dritter Prozessstrom in einem Stickstoffproduktverdichter von einem Eintrittsdruck auf einen Enddruck verdichtet wird und
- mindestens zeitweise ein vierter Prozessstrom stromabwärts der ersten Stufe des Stickstoffproduktverdichters mit dem dritten Prozessstrom vermischt wird, wobei
- der dritte Prozessstrom durch einen ersten gasförmigen Stickstoffstrom aus der Niederdrucksäule und
- der vierte Prozessstrom durch ersten gasförmigen Stickstoffstrom aus der Hochdrucksäule
gebildet werden.

Es ist günstig, wenn die Vermischung des zweiten mit dem ersten Prozessstrom bei einer Zwischenstufe des mehrstufigen Verdichters durchgeführt wird.

Zusätzlich kann in dem zweiten Betriebsmodus ein Sauerstoffgasstrom aus dem unteren Bereich der Niederdrucksäule entnommen, mit einem stickstoffangereicherten Strom aus dem oberen Bereich der Niederdrucksäule vermischt und das Gemisch im Hauptwärmetauscher angewärmt werden.

Strom aus dem oberen Bereich der Niederdrucksäule vermischt und das Gemisch im Hauptwärmetauscher angewärmt werden.

Außerdem kann in einer speziellen Ausführungsform der Erfindung eine zweite Luftturbine eingesetzt werden, wobei ein dritter Teilstrom der im Hauptluftverdichter verdichteten Einsatzluft in einem Hauptwärmetauscher auf eine Zwischentemperatur abgekühlt und in der zweiten Luftturbine arbeitsleistend entspannt wird und mindestens ein erster Teil des arbeitsleistend entspannten dritten Teilstroms in das Destillationssäulen-System eingeleitet wird.

Außerdem kann der zweite Teilstrom der im Hauptluftverdichter verdichteten Einsatzluft in dem Hauptwärmetauscher auf eine Zwischentemperatur abgekühlt, in einem zweiten Nachverdichter, der als Kaltverdichter betrieben und von der zweiten Turbine angetrieben wird, auf einen dritten Druck nachverdichtet werden, der höher als der erste Druck ist, in dem Hauptwärmetauscher abgekühlt, (pseudo-)verflüssigt und anschließend entspannt und in das Destillationssäulen-System eingeleitet wird. Auf diese Weise kann der Druck des zweiten Teilstroms ohne Aufwendung äußerer Energie weiter erhöht werden. Ein entsprechend höherer Innenverdichtungsdruck kann erreicht werden.

Zusätzlich kann ein vierter Teilstrom der im Hauptluftverdichter verdichteten Luft unter dem ersten Druck in dem Hauptwärmetauscher abgekühlt und anschließend entspannt und in das Destillationssäulen-System eingeleitet wird. Durch einen derartigen zweiten Drosselstrom wird der Wärmeaustauschvorgang im Hauptwärmetauscher weiter optimiert.

Bei einer anderen Ausführungsform mit einer zweiten Turbine ist es günstig, wenn der dritte Teilstrom in der zweiten Luftturbine auf einen Druck entspannt wird, der mindestens 1 bar höher als der Betriebsdruck der Hochdrucksäule ist, und der arbeitsleistend entspannte dritte Teilstrom in dem Hauptwärmetauscher weiter abgekühlt und anschließend entspannt und in das Destillationssäulen-System eingeleitet wird. Durch einen derartigen dritten Drosselstrom wird der Wärmeaustauschvorgang im Hauptwärmetauscher weiter optimiert.
- in dem ersten Betriebsmodus eine erste Menge an Einsatzluft in dem Hauptluftverdichter verdichtet wird und
- in dem zweiten Betriebsmodus eine zweite Menge an Einsatzluft in dem Hauptluftverdichter verdichtet wird, wobei
- das Verhältnis von zweiter Menge an Einsatzluft zu erster Menge an Einsatzluft größer, insbesondere um mindestens 3 %, insbesondere um mehr als 5 %größer ist als das Verhältnis zwischen zweiter Menge an erstem Druckgasprodukt und erster Menge an erstem Druckgasprodukt.

In Betriebsfällen mit geringerer GOXIV-Produktion, wird die Einsatzluftmenge in die Coldbox "künstlich" angehoben, das heißt es wird mehr Luft in den Tieftemperaturteil der Anlage gefahren als zur Gewinnung der für diesen Betriebsfall spezifizierten Drucksauerstoff-Produkte notwendig ist. Fährt man die Einsatzluft im "Überschuss", kann der Druck am Verdichter-Austritt reduziert werden, da die Energielieferung für die (Pseudo-)Verdampfung des GOXIV-Produkts dann nicht mit dem Luft-Druck, sondern mit der Luft-Menge erfolgt. Dabei ist es von der Bedeutung, dass die Luft nicht nur einfach im Überschuss gefahren (im Hauptluftverdichter verdichtet, im Wärmetauscher abgekühlt, in der Turbine auf den Hochdrucksäulen-Druck entspannt, im Wärmetauscher wieder angewärmt und schließlich auf atmosphärischen Druck abgedrosselt) wird, sondern es werden mit den weiter oben beschriebenen Merkmale auch weitere Vorteile erzielt.

Durch diese Maßnahme steht weiterhin ausreichend Luft für die Gewinnung von anderen Produkten zur Verfügung. Zu Beispiel kann ausreichend Kälte erzeugt werden, um eine gleich bleibende Menge an Flüssigprodukten zu liefern.

Bei der Erfindung wird der erste Teilstrom der im Hauptluftverdichter verdichteten Einsatzluft stromaufwärts seiner Einleitung in den Hauptwärmetauscher in einem ersten Nachverdichter nachverdichtet, der im Warmen betrieben und von der ersten Turbine angetrieben wird. Dadurch ist der Eintrittsdruck der ersten Turbine deutlich höher als der erste Druck, auf den die Gesamtluft verdichtet wird. Die Luft für die zweite Turbine wird dagegen beispielsweise nicht nachverdichtet, das heißt ihr Eintrittsdruck liegt auf dem niedrigeren Niveau des ersten Drucks.

zweite Turbine wird dagegen beispielsweise nicht nachverdichtet, das heißt ihr Eintrittsdruck liegt auf dem niedrigeren Niveau des ersten Drucks.

Die Erfindung betrifft außerdem eine Vorrichtung gemäß Patentanspruch 8. Die erfindungsgemäße Vorrichtung kann durch Vorrichtungsmerkmale ergänzt werden, die den Merkmalen der abhängigen Verfahrensansprüche entsprechen.

Bei den "Mitteln zum Umschalten zwischen einem ersten und einem zweiten Betriebsmodus" handelt es sich um komplexe Regel- und Steuerungsvorrichtungen, die im Zusammenwirken ein mindestens teilweise automatisches Umschalten zwischen den beiden Betriebsmodi ermöglichen, beispielsweise durch ein entsprechend programmiertes Betriebsleitsystem.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: ein Ausführungsbeispiel der Erfindung mit Rückführung von Turbinenluft zum Hauptluftverdichter in dem zweiten Betriebsmodus,
- Figur 2: eine Verfahrensvariante, die nicht Teil der hier beanspruchten Erfindung ist, aber zur weiteren Erläuterung der Erfindung dient, mit Einführung von gasförmigem Stickstoff aus der Hochdrucksäule in einen Stickstoffproduktverdichter und
- Figuren 3 und 4: Abwandlungen der Figur 1 mit einem dritten Drosselstrom.

Anhand von **Figur 1** wird zunächst der erste Betriebsmodus einer ersten Ausführungsform des Verfahrens gemäß der Erfindung beschrieben. Atmosphärische Luft (AIR) wird über ein Filter 1 von einem Hauptluftverdichter 2 angesaugt. Der Hauptluftverdichter weist in dem Beispiel fünf Stufen auf und verdichtet den Gesamtluftstrom auf einen "ersten Druck" von beispielsweise 22 bar. Der Gesamtluftstrom 3 stromabwärts des Hauptluftverdichters 2 wird unter dem ersten Druck in einer Vorkühlung 4 gekühlt. Der vorgekühlte Gesamtluftstrom 5 wird in einer Reinigungseinrichtung 6, die insbesondere durch ein Paar umschaltbarer Molsieb-Adsorber gebildet wird, gereinigt. Der gereinigte Gesamtluftstrom 7 wird zu einem ersten Teil 8 in einem im Warmen betriebenen Luftnachverdichter 9 mit Nachkühler 10 auf einen zweiten Druck von beispielsweise 28 bar nachverdichtet und anschließend in einen "ersten Teilstrom" 11 (erster Turbinenluftstrom) und einen "zweiten Teilstrom" 12 (erster Drosselstrom) aufgeteilt.

Der erste Teilstrom 11 wird in einem Hauptwärmetauscher 13 auf eine erste Zwischentemperatur abgekühlt. Der abgekühlte erste Teilstrom 14 wird in einer ersten Luftturbine 15 von dem zweiten Druck auf etwa 5,5 bar arbeitsleistend entspannt. Die erste Luftturbine 15 treibt den warmen Luftnachverdichter 9 an. Der arbeitsleistend entspannte erste Teilstrom 16 wird in einem Abscheider (Phasentrenner) 17 eingeleitet. Der flüssige Anteil 18 wird über die Leitungen 19 und 20 in die Niederdrucksäule 22 des Destillationssäulen-Systems eingeleitet.

Das Destillationssäulen-System umfasst eine Hochdrucksäule 21, die Niederdrucksäule 22 und einen Hauptkondensator 23 sowie eine übliche Argongewinnung 24 mit Rohargonsäule 25 und Reinargonsäule 26. Der Hauptkondensator 23 ist als Kondensator-Verdampfer ausgebildet, in dem konkreten Beispiel als Kaskadenverdampfer. Der Betriebsdruck am Kopf der Hochdrucksäule beträgt in dem Beispiel 5,3 bar, derjenige am Kopf der Niederdrucksäule 1,35 bar.

Der zweite Teilstrom 12 der Einsatzluft wird in dem Hauptwärmetauscher 13 auf eine zweite Zwischentemperatur abgekühlt, die höher als die erste Zwischentemperatur ist, über Leitung 27 einem Kaltverdichter 28 zugeleitet und dort auf einen "dritten Druck" von ca. 40 bar nachverdichtet. Der nachverdichtete zweite Teilstrom 29 wird bei einer dritten Zwischentemperatur, die höher als die zweite Zwischentemperatur ist, wieder in den Hauptwärmetauscher 13 eingeleitet und dort bis zum kalten Ende abgekühlt. Der kalte zweite Teilstrom 30 wird in einem Drosselventil 31 auf etwa den Betriebsdruck der Hochdrucksäule entspannt und über Leitung 32 der Hochdrucksäule 21 zugeführt. Ein Teil 33 wird wieder entnommen, in einem Unterkühlungs-Gegenströmer 34 abgekühlt und über die Leitungen 35 und 20 in die Niederdrucksäule 22 eingespeist.

Ein "dritter Teilstrom" 36 der Einsatzluft wird unter dem ersten Druck in den Hauptwärmetauscher 13 eingeleitet und dort auf eine vierte Zwischentemperatur abgekühlt, die in dem Beispiel etwas niedriger als die erste Zwischentemperatur liegt. Der abgekühlte dritte Teilstrom 37 wird in einer zweiten Luftturbine 38 von dem ersten Druck auf etwa Hochdrucksäulendruck arbeitsleistend entspannt. Die zweite Luftturbine 38 treibt den Kaltverdichter 28 an. Der arbeitsleistend entspannte dritte Teilstrom 39 wird über Leitung 40 der Hochdrucksäule 21 am Sumpf zugeführt.

Ein "vierter Teilstrom" 41 (zweiter Drosselstrom) durchströmt den Hauptwärmetauscher 13 vom warmen bis zum kalten Ende unter dem ersten Druck. Der kalte vierte Teilstrom 42 wird in einem Drosselventil 43 auf etwa den Betriebsdruck der Hochdrucksäule entspannt und über Leitung 32 der Hochdrucksäule 21 zugeführt.

Die sauerstoffangereicherte Sumpfflüssigkeit der Hochdrucksäule 21 wird im Unterkühlungs-Gegenströmer 34 abgekühlt und über Leitung 45 in die fakultative Argongewinnung 24 eingeleitet. Daraus erzeugter Dampf 46 und verbleibende Flüssigkeit 47 werden in die Niederdrucksäule 22 eingespeist.

Ein erster Teil 49 des Kopfstickstoffs 48 der Hochdrucksäule 21 wird im Verflüssigungsraum des Hauptkondensators 23 gegen im Verdampfungsraum verdampfenden flüssigen Sauerstoff aus dem Sumpf der Niederdrucksäule vollständig oder im Wesentlichen vollständig verflüssigt. Ein erster Teil 51 des dabei erzeugten flüssigen Stickstoffs 50 wird als Rücklauf auf die Hochdrucksäule 21 aufgegeben. Ein zweiter Teil 52 wird im Unterkühlungs-Gegenströmer 34 abgekühlt, über Leitung 53 in die Niederdrucksäule 22 eingespeist. Mindestens ein Teil des flüssigen Niederdruckstickstoffs 53 dient als Rücklauf in der Niederdrucksäule 21; ein anderer Teil 54 kann als Flüssigstickstoffprodukt (LIN) gewonnen werden.

Vom Kopf der Niederdrucksäule 22 wird gasförmiger Niederdruckstickstoff 55 abgezogen und im Unterkühlungs-Gegenströmer 34 und im Hauptwärmetauscher 13 angewärmt. Der warme Niederdruckstickstoff 56 wird in einem aus zwei Sektionen bestehenden Stickstoffproduktverdichter (57, 59) mit Zwischen- und Nachkühlung (58, 60) auf den gewünschten Produktdruck verdichtet, der in dem Beispiel 12 bar beträgt. Die erste Sektion 57 des Stickstoffproduktverdichters besteht beispielsweise aus zwei oder drei Stufen mit dazugehörigen Nachkühlern; die zweite Sektion 59 weist mindestens eine Stufe auf und ist vorzugsweise ebenfalls zwischen- und nachgekühlt.

Von einer Zwischenstelle der Niederdrucksäule 22 wird gasförmiger Unreinstickstoff 61 abgezogen und im Unterkühlungs-Gegenströmer 34 und im Hauptwärmetauscher 13 angewärmt. Der warme Unreinstickstoff 62 kann in die Atmosphäre (ATM) abgeblasen (63) und/oder als Regeneriergas 64 für die Reinigungseinrichtung 6 eingesetzt werden.

Die Leitungen 67 und 68 (sogenannter Argonübergang) verbinden die Niederdrucksäule 22 mit der Rohargonsäule 25 der Argongewinnung 24.

Ein erster Teil 70 des flüssigen Sauerstoffs 69 vom Sumpf der Niederdrucksäule 22 wird als "erster Produktstrom" abgezogen, in einer Sauerstoffpumpe 71 auf einen "ersten Produktdruck" von beispielsweise 37 bar gebracht und unter dem ersten Produktdruck in dem Hauptwärmetauscher 13 verdampft und schließlich über Leitung 72 als "erstes Druckgasprodukt" (GOX IC - innenverdichteter gasförmiger Sauerstoff) gewonnen.

Ein zweiter Teil 73 des flüssigen Sauerstoffs 69 vom Sumpf der Niederdrucksäule 22 wird gegebenenfalls im Unterkühlungs-Gegenströmer 34 abgekühlt und über Leitung 74 als Flüssigsauerstoffprodukt (LOX) gewonnen.

In dem Beispiel wird auch ein dritter Teil 75 des flüssigen Stickstoffs 50 aus der Hochdrucksäule 21 beziehungsweise dem Hauptkondensator 23 einer Innenverdichtung unterzogen, indem er in einer Stickstoffpumpe 76 auf einen zweiten Produktdruck von beispielsweise 37 bar gebracht, unter dem zweiten Produktdruck in dem Hauptwärmetauscher 13 pseudo-verdampft und schließlich über Leitung 77 als innenverdichtetes gasförmiges Stickstoff-Druckprodukt (GAN IC) gewonnen.

Ein zweiter Teil 78 des gasförmigen Kopfstickstoffs 48 der Hochdrucksäule 21 wird im Hauptwärmetauscher angewärmt und über Leitung 79 entweder als gasförmiges Mitteldruckprodukt gewonnen oder - wie dargestellt - als Dichtgas (Sealgas) für eine oder mehrere der dargestellten Prozesspumpen eingesetzt.

Wenn man als "ersten Betriebsmodus" den Betrieb mit der maximalen Sauerstoffproduktion (100 % gemäß der Auslegung) bezeichnet, bleiben in dieser Betriebsweise die fett dargestellten Leitungen 65/66 außer Betrieb.

Eine niedrigere Sauerstoffproduktion (beispielsweise 75 %) kann dann als "zweiter Betriebsmodus" angesehen werden. Hier wird ein Teil des gasförmigen Anteils 17 des arbeitsleistend entspannten ersten Teilstroms 16 als "zweiter Prozessstrom" über die Leitungen 65, 66 durch den Hauptwärmetauscher zu einer Zwischenstufe des Hauptluftverdichters 2 zurückgeführt. In dem Beispiel wird der Rückführstrom zwischen der zweiten und der dritten Stufe beziehungsweise zwischen der dritten und vierten Stufe des Hauptluftverdichters der Einsatzluft zugemischt. (Diese Einsatzluft stellt den "ersten Prozessstrom" dar.) Dadurch kann die Luftmenge durch die Turbine 15 relativ hoch gehalten werden und eine unveränderte - oder zumindest eine weniger stark reduzierte - Menge and Stickstoff- und Flüssigprodukten gewonnen werden.

Genauso gut könnte eine 95 %-Betriebsweise als "erster Betriebsmodus" angesehen werden. Ein "zweiter Betriebsmodus" wird dann beispielsweise mit einer Sauerstoffproduktion von 90 % des Auslegungswerts erreicht.

Die folgende Tabelle führt beispielhafte Zahlenwerte zweier verschiedener Betriebsmodi der Anlage von Figur 1 an:

| GOX-IC-Menge 72 | Luftmenge durch Filter 1 | Rückführmenge 65/66* |
|---|---|---|
| 100 % | 100 % | 0 % |
| 76 % | 83 % | 4,2 % |

Die Rückführmenge bezieht sich in der Tabelle auf die aktuelle Luftmenge durch Filter 1. Alle Prozentangaben beziehen sich hier und im übrigen Text auf molare Mengen, wenn nichts Anderes angegeben ist.

Die Flexibilität des Verfahrens kann durch die im Folgenden beschriebene fakultative Maßnahme weiter erhöht werden. Hierbei wird in dem zweiten Betriebsmodus gasförmiger Sauerstoff 181 aus der Niederdrucksäule abgezogen und mit dem gasförmigen Unreinstickstoff 61 aus der Niederdrucksäule vermischt. Die Vermischung findet in dem Beispiel stromabwärts des Unterkühlungs-Gegenströmers 34 statt. Im ersten Betriebsmodus ist die Leitung 181 geschlossen oder es wird weniger Gas über Leitung 181 geführt.

In **Figur 2** ist eine Ausführungsform einer zweiten Verfahrensvariante dargestellt, welche nicht Teil der hier beanspruchten Erfindung ist. Sie unterscheidet sich von Figur 1 durch die folgenden Merkmale.

Die Rückführleitung 65, 66 für Luft fehlt hier. Stattdessen wird im zweiten Betriebsmodus zusätzlich zu der Dichtgasmenge 79 ein zusätzlicher Teil 180 des gasförmigen Kopfstickstoffs 48 vom Kopf der Hochdrucksäule als "zweiter Prozessstrom" 180 über die Leitungen 178, 179 geführt und schließlich zwischen den beiden Sektionen 57, 59 des Stickstoffproduktverdichters mit den Stickstoff 56 aus der Niederdrucksäule vermischt, der in der Variante den "ersten Prozessstrom" bildet.

Die entsprechende Stickstoffmenge 180 aus der Hochdrucksäule wird nicht im Hauptkondensator 23 kondensiert und nicht in die Niederdrucksäule eingeleitet. Dadurch nimmt sie nicht an der Rektifikation in der Niederdrucksäule teil (weder indirekt über die Verdampfung des Sumpfsauerstoffs, noch direkt durch Verwendung als Rücklaufflüssigkeit) und ermöglicht dabei die Verringerung der Sauerstoffproduktion. Gleichzeitig steht gleich viel Luft (oder nur unwesentlich weniger) zur Kälteproduktion und Stickstofferzeugung zur Verfügung.

Im ersten Betriebsmodus wird eine geringere Menge an zweitem Prozessstrom 180 zur Zwischenstelle des Stickstoffproduktverdichters gefahren oder Leitung 180 ist ganz geschlossen.

Die Flexibilität des Verfahrens kann durch die im Folgenden beschrieben fakultative Maßnahme weiter erhöht werden. Hierbei wird in dem zweiten Betriebsmodus gasförmiger Sauerstoff 181 aus der Niederdrucksäule abgezogen und mit dem gasförmigen Unreinstickstoff 61 aus der Niederdrucksäule vermischt. Die Vermischung findet in dem Beispiel stromabwärts des Unterkühlungs-Gegenströmers 34 statt. Im ersten Betriebsmodus ist die Leitung 181 geschlossen oder es wird weniger Gas über Leitung 181 geführt.

Die folgende Tabelle führt beispielhafte Zahlenwerte zweier verschiedener Betriebsmodi der Anlage von Figur 2 an:

| GOX-IC-Menge 72 | Luftmenge durch Hauptluftverdichter 2 | Stickstoffmenge durch Leitung 180 | Sauerstoffmenge durch Leitung 181 |
|---|---|---|---|
| 100 % | 100 % | 0 % | 0 % |
| 76 % | 83% | 5 % | 0 % |

Die Stickstoffmenge durch Leitung 180 bezieht sich auf die Luftmenge durch Filter 1 im Designfall.

**Figur 3** unterscheidet sich von Figur 1 durch einen dritten Drosselstrom. Hierzu wird die zweite Turbine 38 mit einem relativ großen Austrittsdruck und einer relativ hohen Austrittstemperatur betrieben. Der arbeitsleistend entspannte Turbinenstrom 339 weist dann einen Druck auf, der mindestens 1 bar, insbesondere 4 bis 11 bar über dem Betriebsdruck der Hochdrucksäule liegt, und eine Temperatur, die mindestens 10 K, insbesondere 20 bis 60 K oberhalb der Eintrittstemperatur der Niederdruck-Stickstoffströme 55, 61 am kalten Ende des Hauptwärmetauschers liegt. Dieser Strom wird dann im kalten Teil des Hauptwärmetauschers weiter abgekühlt. Der weiter abgekühlte dritte Teilstrom 340 wird als dritter Drosselstrom in einem Drosselventil 341 auf etwa Hochdrucksäulendruck entspannt und über Leitung 32 in die Hochdrucksäule eingeführt. Hierdurch lässt sich der Wärmeaustauschvorgang im Hauptwärmetauscher weiter optimieren.

In **Figur 4** wird in Abweichung von Figur 3 der dritte Teilstrom 436 nicht unter dem ersten Druck, sondern unter dem höheren zweiten Druck in die zweite Turbine 38 eingeleitet.

Die zusätzlichen Maßnahmen der Figuren 3 und 4 können nicht nur bei der Erfindung eingesetzt werden, sondern auch bei der Variante nach Figur 2.

## Patentansprüche

1. Verfahren zur variablen Gewinnung eines Druckgasprodukts (72; 77) mittels Tieftemperaturzerlegung von Luft in einem Destillationssäulen-System, das eine Hochdrucksäule (21) und eine Niederdrucksäule (22) aufweist, bei dem
- die gesamte Einsatzluft in einem Hauptluftverdichter (2) auf einen ersten Druck verdichtet wird, der mindestens 4 bar höher als der Betriebsdruck der Hochdrucksäule (21) ist,
- ein erster Teilstrom (8, 11, 14) der im Hauptluftverdichter (2) verdichteten Einsatzluft (7) in einem Hauptwärmetauscher (13) auf eine Zwischentemperatur abgekühlt und in einer ersten Luftturbine (15) arbeitsleistend entspannt wird,
- mindestens ein erster Teil des arbeitsleistend entspannten ersten Teilstroms (16) in das Destillationssäulen-System eingeleitet (40; 18, 19, 20) wird,
- ein zweiter Teilstrom (12, 27, 29, 30) der im Hauptluftverdichter (2) verdichteten Einsatzluft in einem ersten Nachverdichter (9), der im Warmen betrieben und von der ersten Turbine (15) angetrieben wird, auf einen zweiten Druck nachverdichtet wird, der höher als der erste Druck ist, in dem Hauptwärmetauscher (13) abgekühlt und anschließend entspannt (31) und in das Destillationssäulen-System eingeleitet wird,
- ein erster Produktstrom (69; 75) flüssig aus dem Destillationssäulen-System entnommen und einer Druckerhöhung (71; 76) auf einen ersten Produktdruck unterworfen wird,
- der erste Produktstrom unter dem ersten Produktdruck im Hauptwärmetauscher (13) verdampft oder pseudo-verdampft und angewärmt wird,
- der angewärmte erste Produktstrom (72; 77) als erstes Druckgasprodukt (GOX IC; GAN IC) gewonnen wird,
- ein erster Prozessstrom, der mindestens 78 mol-% Stickstoff enthält, in einem mehrstufigen Verdichter (2) von einem Eintrittsdruck auf einen Enddruck verdichtet wird, wobei
- der mehrstufige Verdichter durch den Hauptluftverdichter (2) und
- der erste Prozessstrom durch die gesamte Einsatzluft
gebildet werden.
- mindestens zeitweise ein zweiter Prozessstrom (65), der mindestens 78 mol-% Stickstoff enthält, stromabwärts der ersten Stufe des mehrstufigen Verdichters (2) mit dem ersten Prozessstrom vermischt wird, wobei der zweite Prozessstrom durch einen Teil (65) des arbeitsleistend entspannten ersten Teilstroms (16) der Einsatzluft gebildet wird,
- in einem ersten Betriebsmodus eine erste Menge an erstem Druckgasprodukt gewonnen wird,
- in einem zweiten Betriebsmodus eine zweite Menge an erstem Druckgasprodukt gewonnen wird, die geringer ist als die erste Menge,
- in dem ersten Betriebsmodus einer erste Menge des zweiten Prozessstroms (65), die auch Null sein kann, in dem mehrstufigen Verdichter (2) verdichtet wird,
- in dem zweiten Betriebsmodus eine zweite Menge des zweiten Prozessstroms (65) in dem mehrstufigen Verdichter (2) verdichtet wird, die größer ist als die erste Menge des zweiten Prozessstroms,
charakterisiert dadurch, dass
- in dem ersten Betriebsmodus eine erste Menge an Einsatzluft in dem Hauptluftverdichter (2) verdichtet wird und
- in dem zweiten Betriebsmodus eine zweite Menge an Einsatzluft in dem Hauptluftverdichter (2) verdichtet wird, die geringer ist als die erste Menge an Einsatzluft, wobei
- das Verhältnis von zweiter Menge an Einsatzluft zu erster Menge an Einsatzluft größer, insbesondere um mehr als 3 % größer ist als das Verhältnis zwischen zweiter Menge an erstem Druckgasprodukt und erster Menge an erstem Druckgasprodukt.

2. Verfahren nach Anspruch 1, **dadurch gekennzeichnet, dass**
- ein dritter Prozessstrom in einem Stickstoffproduktverdichter von einem Eintrittsdruck auf einen Enddruck verdichtet wird und
- mindestens zeitweise ein vierter Prozessstrom stromabwärts der ersten Stufe des Stickstoffproduktverdichters mit dem dritten Prozessstrom vermischt wird, wobei
- der dritte Prozessstrom durch einen ersten gasförmigen Stickstoffstrom aus der Niederdrucksäule und
- der vierte Prozessstrom durch ersten gasförmigen Stickstoffstrom aus der Hochdrucksäule
gebildet werden.

3. Verfahren nach einem der Ansprüche 1 bis 2, **dadurch gekennzeichnet, dass** in dem zweiten Betriebsmodus ein Sauerstoffgasstrom (181) aus dem unteren Bereich der Niederdrucksäule (22) entnommen, mit einem stickstoffangereicherten Strom (61) aus dem oberen Bereich der Niederdrucksäule (22) vermischt und das Gemisch im Hauptwärmetauscher (13) angewärmt wird.

4. Verfahren nach einem der Ansprüche 1 bis 3, **dadurch gekennzeichnet, dass**
- ein dritter Teilstrom (36, 37) der im Hauptluftverdichter (2) verdichteten Einsatzluft (7) in dem Hauptwärmetauscher (13) auf eine Zwischentemperatur abgekühlt und in einer zweiten Luftturbine (38) arbeitsleistend entspannt wird und
- mindestens ein erster Teil des arbeitsleistend entspannten dritten Teilstroms (39) in das Destillationssäulen-System eingeleitet (40) wird,
- wobei der Turbineneintrittsdruck der zweiten Luftturbine insbesondere gleich dem ersten Druck ist.

5. Verfahren nach Anspruch 4, **dadurch gekennzeichnet, dass**
- der zweite Teilstrom (12, 27, 29, 30) der im Hauptluftverdichter (2) verdichteten Einsatzluft (7) stromabwärts des ersten Nachverdichters (9) in dem Hauptwärmetauscher (13) auf eine Zwischentemperatur abgekühlt, in einem zweiten Nachverdichter (28), der als Kaltverdichter betrieben und von der zweiten Turbine (38) angetrieben wird, auf einen dritten Druck nachverdichtet wird, der höher als der erste Druck ist, in dem Hauptwärmetauscher (13) abgekühlt und anschließend entspannt (31) und in das Destillationssäulen-System eingeleitet (32) wird.

6. Verfahren nach einem der Ansprüche 1 bis 5, **dadurch gekennzeichnet, dass** ein vierter Teilstrom (41, 42) der im Hauptluftverdichter (2) verdichteten Luft (7) unter dem ersten Druck in dem Hauptwärmetauscher (13) abgekühlt und anschließend entspannt (43) und in das Destillationssäulen-System eingeleitet wird.

7. Verfahren nach Anspruch 4 oder 5 oder nach Anspruch 6 rückbezogen auf einen der Ansprüche 4 oder 5, **dadurch gekennzeichnet, dass**
- der dritte Teilstrom (37, 339) in der zweiten Luftturbine (38) auf einen Druck entspannt wird, der mindestens 1 bar höher als der Betriebsdruck der Hochdrucksäule (21) ist, und
- der arbeitsleistend entspannte dritte Teilstrom (339) in dem Hauptwärmetauscher (13) weiter abgekühlt und anschließend entspannt (341) und in das Destillationssäulen-System eingeleitet wird.

8. Vorrichtung zur variablen Gewinnung eines Druckgasprodukts (72; 73) mittels Tieftemperaturzerlegung von Luft mit
- einem Destillationssäulen-System, das eine Hochdrucksäule (21) und eine Niederdrucksäule (22) aufweist,
- einem Hauptluftverdichter (2) zum Verdichten der gesamten Einsatzluft auf einen ersten Druck, der mindestens 4 bar höher als der Betriebsdruck der Hochdrucksäule (21) ist,
- Mitteln zum Abkühlen eines ersten Teilstroms (8, 11, 14) der im Hauptluftverdichter (2) verdichteten Einsatzluft (7) in einem Hauptwärmetauscher (13) auf eine Zwischentemperatur,
- einer ersten Luftturbine (15) zum arbeitsleistenden Entspannen des abgekühlten ersten Teilstroms,
- Mitteln zum Einleiten (40; 18, 19, 20) des arbeitsleistend entspannten ersten Teilstroms (16) in das Destillationssäulen-System,
- einem ersten Nachverdichter (9) zum Nachverdichten eines zweiten Teilstroms (12, 27, 29, 30) der im Hauptluftverdichter (2) verdichteten Einsatzluft auf einen zweiten Druck, der höher als der erste Druck ist, wobei der Nachverdichter (9) im Warmen betreibbar ist und von der ersten Turbine (15) angetrieben wird, - Mitteln zum Abkühlen des nachverdichteten zweiten Teilstroms in dem Hauptwärmetauscher (13),
- Mitteln zum Entspannen (31) und Einleiten in das Destillationssäulen-System des abgekühlten zweiten Teilstroms,
- Mitteln zum flüssigen Entnehmen eines ersten Produktstroms (69; 75) aus dem Destillationssäulen-System und zur Druckerhöhung (71; 76) des flüssigen ersten Produktstroms auf einen ersten Produktdruck,
- Mitteln zum Verdampfen oder Pseudo-Verdampfen und Anwärmen des ersten Produktstroms unter dem ersten Produktdruck im Hauptwärmetauscher (13),
- Mitteln zum Gewinnen des angewärmten ersten Produktstroms (72; 77) als erstes Druckgasprodukt (GOX IC; GAN IC),
- einem mehrstufigen Verdichter (2) zum Verdichten eines ersten Prozessstroms, der mindestens 78 mol-% Stickstoff enthält, von einem Eintrittsdruck auf einen Enddruck, wobei
- der mehrstufige Verdichter durch den Hauptluftverdichter (2) und
- der erste Prozessstrom durch die gesamte Einsatzluft gebildet werden,
- Mitteln zum Vermischen eines zweiten Prozessstroms (65), der mindestens 78 mol-% Stickstoff enthält, mit dem ersten Prozessstrom stromabwärts der ersten Stufe des mehrstufigen Verdichters (2; 57/59), wobei der zweite Prozessstrom (180) durch einen Teil (65) des arbeitsleistend entspannten ersten Teilstroms (16) der Einsatzluft gebildet wird,
- Mitteln zum Umschalten zwischen einem ersten und einem zweiten Betriebsmodus, wobei
- in dem ersten Betriebsmodus eine erste Menge an erstem Druckgasprodukt gewonnen wird,
- in einem zweiten Betriebsmodus eine zweite Menge an erstem Druckgasprodukt gewonnen wird, die geringer ist als die erste Menge und
- die Mittel zum Umschalten zwischen dem ersten und dem zweiten Betriebsmodus so ausgebildet sind, dass
- in dem ersten Betriebsmodus einer erste Menge des zweiten Prozessstroms (65), die auch Null sein kann, in dem mehrstufigen Verdichter (2) von einem Eintrittsdruck auf einen Enddruck verdichtet wird,
- in dem zweiten Betriebsmodus eine zweite Menge des zweiten Prozessstroms (65; 180) in dem mehrstufigen Verdichter (2; 57/59) verdichtet wird, die größer ist als die erste Menge des zweiten Prozessstroms,
charakterisiert dadurch, dass die Mittel zum Umschalten zwischen dem ersten und dem zweiten Betriebsmodus so ausgebildet sind, dass
- in dem ersten Betriebsmodus eine erste Menge an Einsatzluft in dem Hauptluftverdichter (2) verdichtet wird und
- in dem zweiten Betriebsmodus eine zweite Menge an Einsatzluft in dem Hauptluftverdichter (2) verdichtet wird, die geringer ist als die erste Menge an Einsatzluft, wobei
- das Verhältnis von zweiter Menge an Einsatzluft zu erster Menge an Einsatzluft größer, insbesondere um mehr als 3 % größer ist als das Verhältnis zwischen zweiter Menge an erstem Druckgasprodukt und erster Menge an erstem Druckgasprodukt.

## Claims

1. Method for the variable production of a compressed gas product (72; 77) by means of the low-temperature separation of air in a distillation column system having a high-pressure column (21) and a low-pressure column (22) and in which
- the entire feed air is compressed in a main air compressor (2) to a first pressure, which is at least 4 bars higher than the operating pressure of the high-pressure column (21),
- a first partial flow (8, 11, 14) of the feed air (7) compressed in the main air compressor (2) is cooled to an intermediate temperature in a main heat exchanger (13) and is expanded in a first air turbine (15) to perform work,
- at least a first part of the first partial flow (16) expanded to perform work is introduced (40; 18, 19, 20) into the distillation column system,
- a second partial flow (12, 27, 29, 30) of the feed air compressed in the main air compressor (2) is post-compressed in a first post-compressor (9), which is operated in warm mode and driven by the first turbine (15), to a second pressure that is higher than the first pressure, is cooled in the main heat exchanger (13) and then expanded (31), and is introduced into the distillation column system,
- a first product flow (69; 75) is withdrawn in liquid form from the distillation column system and is subjected to a pressure increase (71; 76) to a first product pressure,
- the first product flow is evaporated or pseudo-evaporated and heated under the first product pressure in the main heat exchanger (13),
- the heated first product flow (72; 77) is produced as the first compressed gas product (GOX IC; GAN IC),
- a first process flow containing at least 78 mol% nitrogen is compressed in a multi-stage compressor (2) from an inlet pressure to a final pressure, wherein
- the multi-stage compressor is formed by the main air compressor (2), and
- the first process flow is formed by the entire feed air,
- at least temporarily, a second process flow (65) containing at least 78 mol% nitrogen is mixed, downstream of the first stage of the multi-stage compressor (2), with the first process flow, wherein the second process flow is formed by a part (65) of the first partial flow (16), expanded to perform work, of the feed air,
- in a first operating mode, a first quantity of the first compressed gas product is produced,
- in a second operating mode, a second quantity of the first compressed gas product, which is less than the first quantity, is produced,
- in the first operating mode, a first quantity of the second process flow (65), which may also be zero, is compressed in the multi-stage compressor (2),
- in the second operating mode, a second quantity of the second process flow (65), which is greater than the first quantity of the second process flow, is compressed in the multi-stage compressor (2),
**characterized in that**
- in the first operating mode, a first quantity of feed air is compressed in the main air compressor (2), and
- in the second operating mode, a second quantity of feed air, which is less than the first quantity of feed air, is compressed in the main air compressor (2), wherein
- the ratio of the second quantity of feed air to the first quantity of feed air is greater - in particular, more than 3% greater - than the ratio between the second quantity of the first compressed gas product and the first quantity of the first compressed gas product.

2. Method according to claim 1, **characterized in that**
- a third process flow is compressed in a nitrogen product compressor from an inlet pressure to a final pressure, and
- at least temporarily, a fourth process flow is mixed, downstream of the first stage of the nitrogen product compressor, with the third process flow, wherein
- the third process flow is formed by a first gaseous nitrogen flow from the low-pressure column, and
- the fourth process flow is formed by a first gaseous nitrogen flow from the high-pressure column.

3. Method according to one of claims 1 through 2, **characterized in that**, in the second operating mode, an oxygen gas flow (181) is withdrawn from the lower area of the low-pressure column (22) and is mixed with a nitrogen-enriched flow (61) from the upper area of the low-pressure column (22), and the mixture is heated in the main heat exchanger (13).

4. Method according to one of claims 1 through 3, **characterized in that**
- a third partial flow (36, 37) of the feed air (7) compressed in the main air compressor (2) is cooled to an intermediate temperature in the main heat exchanger (13) and is expanded in a second air turbine (38) to perform work, and
- at least a first part of the third partial flow (39) expanded to perform work is introduced (40) into the distillation column system,
- wherein the turbine inlet pressure of the second air turbine is, in particular, equal to the first pressure.

5. Method according to claim 4, **characterized in that**
- the second partial flow (12, 27, 29, 30) of the feed air (7) compressed in the main air compressor (2) is cooled downstream of the first post-compressor (9) to an intermediate temperature in the main heat exchanger (13), is post-compressed in a second post-compressor (28), which is operated as a cold compressor and is driven by the second turbine (38), to a third pressure that is higher than the first pressure, is cooled in the main heat exchanger (13), and then expanded (31) and introduced (32) into the distillation column system.

6. Method according to one of claims 1 through 5, **characterized in that** a fourth partial flow (41, 42) of the air (7) compressed in the main air compressor (2) is cooled under the first pressure in the main heat exchanger (13) and then expanded (43) and introduced into the distillation column system.

7. Method according to claim 4 or 5 or according to claim 6 relating back to one of claims 4 or 5, **characterized in that**
- the third partial flow (37, 339) is expanded in the second air turbine (38) to a pressure that is at least 1 bar higher than the operating pressure of the high-pressure column (21), and
- the third partial flow (339), which is expanded to perform work, is further cooled in the main heat exchanger (13) and then expanded (341) and introduced into the distillation column system.

8. Device for the variable production of a compressed gas product (72; 73) by means of the low-temperature separation of air, with
- a distillation column system having a high-pressure column (21) and a low-pressure column (22),
- a main air compressor (2) for compressing the entire feed air to a first pressure that is at least 4 bar higher than the operating pressure of the high-pressure column (21),
- means for cooling in a main heat exchanger (13) a first partial flow (8, 11, 14) of the feed air (7), compressed in the main air compressor (2), to an intermediate temperature,
- a first air turbine (15) for the expansion of the cooled first partial flow to perform work,
- means for introducing (40; 18, 19, 20) the first partial flow (16) expanded to perform work into the distillation column system,
- a first post-compressor (9) for post-compressing a second partial flow (12, 27, 29, 30) of the feed air, compressed in the main air compressor (2), to a second pressure that is higher than the first pressure, wherein the post-compressor (9) is operable in warm mode and is driven by the first turbine (15), - means for cooling the post-compressed, second partial flow in the main heat exchanger (13),
- means for expanding (31) and introducing the cooled, second partial flow into the distillation column system,
- means for the liquid withdrawal of a first product flow (69; 75) from the distillation column system and for increasing the pressure (71; 76) of the liquid first product flow to a first product pressure,
- means for evaporating or pseudo-evaporating and heating the first product flow under the first product pressure in the main heat exchanger (13),
- means for producing the heated first product flow (72; 77) as the first compressed gas product (GOX IC; GAN IC),
- a multi-stage compressor (2) for compressing a first process flow containing at least 78 mol% nitrogen from an inlet pressure to a final pressure, wherein
- the multi-stage compressor is formed by the main air compressor (2), and
- the first process flow is formed by the entire feed air,
- means for mixing, downstream of the first stage of the multi-stage compressor (2; 57/59), a second process flow (65), which contains at least 78 mol% nitrogen, with the first process flow, wherein the second process flow (180) is formed by a part (65) of the first partial flow (16), expanded to perform work, of the feed air,
- means for switching between a first and a second operating mode, wherein
- in the first operating mode, a first quantity of the first compressed gas product is produced,
- in a second operating mode, a second quantity of the first compressed gas product, which is less than the first quantity, is produced, and
- the means for switching between the first and the second operating modes are designed such that
- in the first operating mode, a first quantity of the second process flow (65), which may also be zero, is compressed in the multi-stage compressor (2) from an inlet pressure to a final pressure,
- in the second operating mode, a second quantity of the second process flow (65; 180), which is larger than the first quantity of the second process flow, is compressed in the multi-stage compressor (2; 57/59),
**characterized in that** the means for switching between the first and the second operating modes are designed such that
- in the first operating mode, a first quantity of feed air is compressed in the main air compressor (2), and
- in the second operating mode, a second quantity of feed air, which is less than the first quantity of feed air, is compressed in the main air compressor (2), wherein
- the ratio of the second quantity of feed air to the first quantity of feed air is greater - in particular, more than 3% greater - than the ratio between the second quantity of the first compressed gas product and the first quantity of the first compressed gas product.

## Revendications

1. Procédé pour l'obtention variable d'un produit gazeux sous pression (72 ; 77) au moyen d'un fractionnement de l'air à basse température dans un système de colonnes de distillation, qui présente une colonne haute pression (21) et une colonne basse pression (22), dans lequel
- la totalité de l'air d'alimentation est comprimée dans un compresseur d'air principal (2) à une première pression, qui est supérieure d'au moins 4 bar à la pression de service de la colonne haute pression (21),
- un premier flux partiel (8, 11, 14) de l'air d'alimentation (7) comprimé dans le compresseur d'air principal (2) est refroidi à une température intermédiaire dans un échangeur de chaleur principal (13) et détendu avec production de travail dans une première turbine à air (15),
- au moins une première partie du premier flux partiel (16) détendu avec production de travail est introduite dans le système de colonnes de distillation (40 ; 18, 19, 20),
- un deuxième flux partiel (12, 27, 29, 30) de l'air d'alimentation comprimé dans le compresseur d'air principal (2) est comprimé ultérieurement dans un premier post-compresseur (9), lequel est opéré à chaud et entraîné par la première turbine (15), à une deuxième pression, qui est supérieure à la première pression, refroidi dans l'échangeur de chaleur principal (13) et ensuite détendu (31) et introduit dans le système de colonnes de distillation,
- un premier flux de produit (69 ; 75) est prélevé sous forme liquide du système de colonnes de distillation et soumis à une augmentation de pression (71 ; 76) à une première pression de produit,
- le premier flux de produit à la première pression de produit est évaporé ou pseudo-évaporé et chauffé dans l'échangeur de chaleur principal (13),
- le premier flux de produit chauffé (72, 77) est obtenu comme premier produit gazeux sous pression (GOX IC ; GAN IC),
- un premier flux de traitement, qui contient au moins 78 % en mole d'azote, est comprimé dans un compresseur à plusieurs niveaux (2) d'une pression d'entrée à une pression finale,
- le compresseur à plusieurs niveaux étant formé par le compresseur d'air principal (2) et
- le premier flux de traitement étant formé par la totalité de l'air d'alimentation.
- au moins temporairement un deuxième flux de traitement (65), qui contient au moins 78 % en mole d'azote, est mélangé avec le premier flux de traitement en aval du premier niveau du compresseur à plusieurs niveaux (2), le deuxième flux de traitement étant formé par une partie (65) du premier flux partiel (16) de l'air d'alimentation détendu avec production de travail,
- dans un premier mode de fonctionnement, une première quantité d'un premier produit gazeux sous pression est obtenue,
- dans un deuxième mode de fonctionnement, une deuxième quantité d'un premier produit gazeux sous pression est obtenue, laquelle est inférieure à la première quantité,
- dans le premier mode de fonctionnement, une première quantité du deuxième flux de traitement (65), qui peut aussi être nulle, est comprimée dans le compresseur à plusieurs niveaux (2),
- dans le deuxième mode de fonctionnement, une deuxième quantité du deuxième flux de traitement (65) est comprimée dans le compresseur à plusieurs niveaux (2), laquelle est supérieure à la première quantité du deuxième flux de traitement,
**caractérisé en ce que**
- dans le premier mode de fonctionnement une première quantité de l'air d'alimentation est comprimée dans le compresseur d'air principal (2) et
- dans le deuxième mode de fonctionnement une deuxième quantité de l'air d'alimentation est comprimée dans le compresseur d'air principal (2), laquelle est inférieure à la première quantité de l'air d'alimentation,
- le rapport de la deuxième quantité d'air d'alimentation à la première quantité d'air d'alimentation étant supérieur, en particulier de plus de 3 % supérieur, au rapport entre la deuxième quantité du premier produit gazeux sous pression et la première quantité du premier produit gazeux sous pression.

2. Procédé selon la revendication 1, **caractérisé en ce que**
- un troisième flux de traitement est comprimé dans un compresseur de produits azotés d'une pression d'entrée à une pression finale et
- au moins temporairement un quatrième flux de traitement est mélangé avec le troisième flux de traitement en aval du premier niveau du compresseur de produits azotés,
- le troisième flux de traitement étant formé par un premier flux d'azote gazeux de la colonne basse pression et
- le quatrième flux de traitement étant formé par un premier flux d'azote gazeux de la colonne
haute pression.

3. Procédé selon l'une quelconque des revendications 1 à 2, **caractérisé en ce que** dans le deuxième mode de fonctionnement, un flux d'oxygène gazeux (181), prélevé de la zone inférieure de la colonne basse pression (22), est mélangé avec un flux (61) enrichi en azote de la zone supérieure de la colonne basse pression (22) et le mélange est chauffé dans l'échangeur de chaleur principal (13).

4. Procédé selon l'une quelconque des revendications 1 à 3, **caractérisé en ce que**
- un troisième flux partiel (36, 37) de l'air d'alimentation (7) comprimé dans le compresseur d'air principal (2) est refroidi à une température intermédiaire dans l'échangeur de chaleur principal (13) et détendu avec production de travail dans une deuxième turbine à air (38) et
- au moins une première partie du troisième flux partiel (39) détendu avec production de travail est introduite dans le système de colonnes de distillation (40),
- la pression à l'entrée de turbine de la deuxième turbine à air étant en particulier égale à la première pression.

5. Procédé selon la revendication 4, **caractérisé en ce que**
- le deuxième flux partiel (12, 27, 29, 30) de l'air d'alimentation (7) comprimé dans le compresseur d'air principal (2) est refroidi à une température intermédiaire dans l'échangeur de chaleur principal (13) en aval du premier post-compresseur (9), est comprimé ultérieurement dans un deuxième post-compresseur (28), lequel est opéré comme un compresseur à froid et entraîné par la deuxième turbine (38), à une troisième pression, qui est supérieure à la première pression, refroidi dans l'échangeur de chaleur principal (13) et ensuite détendu (31) et introduit (32) dans le système de colonnes de distillation.

6. Procédé selon l'une quelconque des revendications 1 à 5, **caractérisé en ce qu'**un quatrième flux partiel (41, 42) de l'air (7) comprimé dans le compresseur d'air principal (2) est refroidi sous la première pression dans l'échangeur de chaleur principal (13) et ensuite détendu (43) et introduit dans le système de colonnes de distillation.

7. Procédé selon la revendication 4 ou 5 ou selon la revendication 6 se référant à l'une quelconque des revendications 4 ou 5, **caractérisé en ce que**
- le troisième flux partiel (37, 339) est détendu dans la deuxième turbine à air (38) à une pression, qui est supérieure d'au moins 1 bar à la pression de service de la colonne haute pression (21) et
- le troisième flux partiel (339) détendu avec production de travail est refroidi encore dans l'échangeur de chaleur principal (13) et ensuite détendu (341) et introduit dans le système de colonnes de distillation.

8. Dispositif pour l'obtention variable d'un produit gazeux sous pression (72 ; 73) au moyen d'un fractionnement de l'air à basse température comprenant
- un système de colonnes de distillation qui comprend une colonne haute pression (21) et une colonne basse pression (22),
- un compresseur d'air principal (2) pour la compression de la totalité de l'air d'alimentation à une première pression qui est supérieure d'au moins 4 bar à la pression de service de la colonne haute pression (21),
- des moyens pour le refroidissement d'un premier flux partiel (8, 11, 14) de l'air d'alimentation (7) comprimé dans le compresseur d'air principal (2) à une température intermédiaire dans un échangeur de chaleur principal (13),
- une première turbine à air (15) pour la détente avec production de travail du premier flux partiel refroidi,
- des moyens pour l'introduction (40 ; 18, 19, 20) du premier flux partiel (16) détendu avec production de travail dans le système de colonnes de distillations,
- un premier post-compresseur (9) pour la compression ultérieure d'un deuxième flux partiel (12, 27, 29, 30) de l'air d'alimentation comprimé dans le compresseur d'air principal (2) à une deuxième pression, qui est supérieure à la première pression, le post-compresseur (9) pouvant être opéré à chaud et étant entraîné par la première turbine (15), - des moyens pour le refroidissement du deuxième flux partiel comprimé ultérieurement dans l'échanger de chaleur principal (13),
- des moyens pour la détente (31) et l'introduction dans le système de colonnes de distillation du deuxième flux partiel refroidi,
- des moyens pour le prélèvement sous forme liquide d'un premier flux de produit (69 ; 75) du système de colonnes de distillation et pour l'augmentation de la pression (71 ; 76) du premier flux de produit liquide à une première pression de produit,
- des moyens pour l'évaporation ou la pseudo-évaporation et le chauffage du premier flux de produit sous la première pression de produit dans l'échangeur de chaleur principal (13),
- des moyens pour l'obtention du premier flux de produit (72 ; 77) chauffé comme premier produit gazeux sous pression (GOX IC ; GAN IC),
- un compresseur à plusieurs niveaux (2) pour la compression d'un premier flux de traitement, qui contient au moins 78 % en mole d'azote, d'une pression d'entrée à une pression finale,
- le compresseur à plusieurs niveaux étant formé par le compresseur d'air principal (2) et
- le premier flux de traitement étant formé par la totalité de l'air d'alimentation,
- des moyens pour le mélange d'un deuxième flux de traitement (65), lequel contient au moins 78 % en mole d'azote, avec le premier flux de traitement en aval du premier niveau du compresseur à plusieurs niveaux (2 ; 57/59), le deuxième flux de traitement (180) étant formé par une partie (65) du premier flux partiel (16) de l'air d'alimentation détendu avec production de travail,
- des moyens pour la commutation entre un premier et un deuxième mode de fonctionnement,
- dans le premier mode de fonctionnement, une première quantité du premier produit gazeux sous pression étant obtenue,
- dans un deuxième mode de fonctionnement, une deuxième quantité d'un premier produit gazeux sous pression étant obtenue, laquelle est inférieure à la première quantité et
- les moyens pour la commutation entre le premier et le deuxième mode de fonctionnement étant conçus de telle façon que
- dans le premier mode de fonctionnement, une première quantité du deuxième flux de traitement (65), qui peut aussi être nulle, est comprimée dans le compresseur à plusieurs niveaux (2) d'une pression d'entrée à une pression finale,
- dans le deuxième mode de fonctionnement, une deuxième quantité du deuxième flux de traitement (65 ; 180) est comprimée dans le compresseur à plusieurs niveaux (2 ; 57/59), laquelle est supérieure à la première quantité du deuxième flux de traitement,
**caractérisé en ce que** les moyens pour la commutation entre le premier et le deuxième mode de fonctionnement sont conçus de telle façon que
- dans le premier mode de fonctionnement une première quantité de l'air d'alimentation est comprimée dans le compresseur d'air principal (2) et
- dans le deuxième mode de fonctionnement une deuxième quantité de l'air d'alimentation est comprimée dans le compresseur d'air principal (2), laquelle est inférieure à la première quantité de l'air d'alimentation,
- le rapport de la deuxième quantité d'air d'alimentation à la première quantité d'air d'alimentation étant supérieur, en particulier de plus de 3 % supérieur, au rapport entre la deuxième quantité du premier produit gazeux sous pression et la première quantité du premier produit gazeux sous pression.
